# FASCICULE DE BREVET EUROPEEN

(11) **EP 0 308 322 B1**
(45) Date de publication et mention de la délivrance du brevet: **25.03.1992**
(21) Numéro de dépôt: 88402308.6
(22) Date de dépôt: 14.09.1988
(51) Int. Cl.: B25C 1/14

(54) **Appareil de scellement à tir indirect à puissance de tir variable**
Indirekt wirkendes Setzgerät mit Leistungssteuerung
Indirect-acting fastening tool with powering adjustment

(30) Priorité: 15.09.1987 FR 8712755
(43) Date de publication de la demande: 22.03.1989
(73) Titulaire: SOCIETE DE PROSPECTION ET D'INVENTIONS TECHNIQUES SPIT, F-26501 Bourg-Les-Valence Cédex (FR)
(72) Inventeur: Almeras, Roland, F-07300 Tournon (FR)
(74) Mandataire: Bloch, Gérard

(56) Documents cités:
- EP-A- 0 018 272
- EP-A- 0 042 485
- DE-A- 1 478 826
- DE-A- 1 911 008
- DE-A- 1 936 584
- DE-B- 1 275 487
- FR-A- 2 218 168
- FR-A- 2 316 050
- FR-A- 2 324 417
- FR-A- 2 329 415
- US-A- 3 652 003
- US-A- 3 746 235

## Description

La présente invention concerne un appareil de scellement de tampon à tir indirect, comprenant, dans un porte-canon, un canon, un piston monté à frottement dans le canon, pour être entraîné en déplacement, sous l'action des gaz de combustion d'une charge propulsive logée dans un porte-charge solidaire du canon, et entraîner le tampon, un cliquet monté sur le porte-canon, agencé pour faire saillie dans une rainure du canon et retenir le piston, et des moyens pour faire varier le volume de la chambre de combustion, entre le piston et la charge, et donc la puissance de tir, qui comprennent des moyens de réglage, montés de façon déplaçable relativement au canon, et des moyens en saillie dans le canon agencés pour que le déplacement des moyens de réglage relativement au canon entraîne le déplacement du piston dans le canon.

L'avantage d'un appareil de scellement actionné par une charge propulsive, à poudre, est d'être autonome et de pouvoir disposer d'une énergie variable.

A cet effet, on utilise souvent des charges de différentes puissances.

On peut également dans les appareils de scellement à tir indirect faire varier la puissance transmise au piston en faisant varier le volume de la chambre de combustion.

On connaît déjà un appareil du type mentionné ci-dessus par le document FR-A-2 329 415. L'appareil de ce document présente toutefois des inconvénients. Le réglage de puissance s'y effectue par rotation de la culasse. Le piston est positionné dans le canon, en fonction de la puissance désirée, lors de la mise en appui de l'appareil pour le mettre en position de tir. De ce fait, il est crée un effort supplémentaire qui vient augmenter l'effort de mise en appui.

Le document US-A-3 652 003 enseigne également un appareil du même type, et qui présente aussi des inconvénients. Les moyens de réglage sont montés sur le porte-canon et sont destinés à coopérer avec une butée solidaire du canon et faisant saillie hors du canon. Lors de tirs sur certains matériaux, le piston peut rebondir et être propulsé au fond du canon. Dans ce cas, les moyens de réglage n'ont plus aucune influence sur la position du piston dans le canon. Lors de l'ouverture de l'appareil, le cliquet n'agit plus sur le piston, ou la position relative du cliquet et des moyens de réglage n'est plus prise en compte, et le piston reste en position de puissance maximale bien que les moyens de réglage puissent être en position de puissance intermédiaire. Un positionnement correct du piston en fonction de la puissance désirée n'est donc pas toujours assuré dans cet appareil.

On connaît encore un appareil du type mentionné ci-dessus par le document FR-A-2 218 168. Il s'agit toutefois d'un appareil à moyens de réglage complexes. Le positionnement du piston s'effectue lors de la fermeture de l'appareil, les moyens de réglage sont sollicités aussi bien à l'ouverture qu'à la fermeture de l'appareil et viennent aussi augmenter l'effort de mise en appui. Ces moyens de réglage comportent un ressort pouvant provoquer des variations dans le réglage de puissance.

La présente invention vise donc à pallier les inconvénients de l'art antérieur et à proposer un appareil, pour le scellement de tampons, à système de réglage de puissance robuste, facile à démonter et d'une grande régularité.

A cet effet, la présente invention concerne un appareil du type mentionné ci-dessus, caractérisé par le fait que le piston comporte une tête à portion élargie présentant une face arrière, les moyens de réglage sont montés sur le canon et lesdits moyens en saillie dans le canon comprennent une butée sur laquelle est ménagé un épaulement agencé pour venir en appui contre la face arrière de la portion élargie de la tête du piston, la butée étant libre en translation et agencée pour, en appui du côté arrière contre les moyens de réglage, venir en appui du côté avant contre le cliquet agencé pour positionner le piston dans le canon.

L'invention concerne aussi un appareil du type mentionné ci-dessus, caractérisé par le fait que les moyens de réglage sont montés sur le canon et lesdits moyens en saillie dans le canon comprennent un pion solidaire du piston, agencé pour, en appui du côté arrière contre les moyens de réglage, venir en appui du côté avant contre le cliquet agencé pour positionner le piston dans le canon.

De préférence, des moyens de réglage sont montés pour être entraînés en rotation sur le canon.

Avantageusement, le porte-charge est ménagé dans le canon, les moyens de réglage comprennent une bague taraudée montée sur la partie arrière filetée du canon et la distance axiale séparant les surfaces de la butée agencées pour venir en appui respectivement contre le piston et le cliquet est sensiblement égale à la distance axiale séparant la surface du piston servant d'appui à la butée et la surface du piston venant en appui contre le cliquet, de préférence très légèrement plus grande.

L'invention sera mieux comprise à l'aide de la description suivante de deux formes de réalisation préférées de l'appareil de l'invention, en référence aux dessins annexés, sur lesquels :
- la figure 1 est une vue en coupe axiale d'une première forme de l'appareil de l'invention, le canon étant tiré vers l'avant et la puissance étant réglée pour être maximale ;
- la figure 2 est une vue en coupe axiale d'une portion de l'appareil de la figure 1, le canon toujours tiré vers l'avant, le cliquet étant encore escamoté et la puissance venant d'être réglée pour être plus faible ;
- la figure 3 est une vue en coupe transversale selon la ligne III-III de la figure 2 ;
- la figure 4 est une vue de l'appareil des figures précédentes, avec arraché montrant, en coupe axiale, le verrou d'arrêt de la bague de réglage ;
- la figure 5 est une vue en perspective de la butée de réglage de puissance de l'appareil des figures précédentes;
- la figure 6 est une vue en coupe axiale du système de réglage de puissance de l'appareil des figures précédentes, après mise à feu et départ du piston, la puissance ayant été réglée pour être minimale, et
- la figure 7 est une vue en coupe axiale du système de réglage de puissance d'une deuxième forme de réalisation de l'appareil de l'invention.

L'appareil de scellement, dans sa forme de réalisation représentée sur les figures 1 à 6, comporte un porte-canon 1, d'axe 20, dans lequel est ménagée une ouverture de chargement 2, un canon 3, monté coulissant dans le porte-canon 1, entre une position arrière, contre une culasse 4, dans laquelle est logé un percuteur non représenté, et une position avant d'ouverture. La partie arrière 5 du canon comporte un alésage 6 de réception de charge propulsive, dite porte-charge, et elle est taraudée pour recevoir par vissage une bague de réglage de puissance 7. Un piston 8, avec une tête à portion élargie 9 et une tige 10, est monté coulissant à frottement dans le canon par l'intermédiaire d'un jonc 11 entourant la portion élargie 9 du piston 8. Le canon comporte un alésage 16 correspondant, avec un épaulement radial annulaire 36 pouvant servir de butée à la portion élargie 9 du piston 8. Un guide-tampon 12 est fixé, ici par vissage, à l'avant du canon 3. Un cliquet 13 de retenue et de repositionnement en position de tir du piston 8 est monté sur le porte-canon 1 et, sous l'action de moyens de rappel, fait saillie radialement dans le canon 3 à travers une rainure 14 ménagée dans le canon. Une butée de réglage de puissance 15, qui sera décrite en détail ci-après, est maintenue entre la bague de réglage 7 et la portion élargie 9 du piston 8.

L'appareil est destiné à propulser un tampon, non représenté, à introduire par le guide-tampon 12, dans un matériau récepteur, par l'intermédiaire du piston 8 - c'est un appareil à tir indirect - destiné à être entraîné vers l'avant par les gaz de combustion d'une charge explosive placée dans le logement 6. Le logement 6 et la portion de l'alésage intérieur 16 du canon s'étendant en arrière du piston 8 délimitent la chambre de combustion 44, à volume réglable, comme cela va maintenant être abordé.

Ce réglage s'effectue en déplaçant la bague 7 sur la partie arrière 5 du canon. En réalité, il s'agit d'un déplacement relatif, car c'est le canon qui doit être déplacé dans la bague. Celle-ci est en effet immobilisée en rotation par un bossage 17 qui peut, par contre, coulisser axialement dans une rainure 18 du porte-canon. La position arrière extrême de la bague 7 sur le canon est ici déterminée par un jonc 19 de limitation de course monté à l'extrémité arrière du canon. A cet effet, la bague 7 comporte un fraisage intérieure 21 pouvant venir en butée sur le jonc 19.

Un verrou d'arrêt 22 est monté sur le porte-canon 1, pour traverser son alésage intérieur ainsi que la rainure 18 et servir de butée avant au bossage 17 de la bague de réglage 7. Le verrou 22 évite ainsi, lors de l'ouverture de l'appareil, que le canon, duquel est solidaire la bague 7 avec son bossage 17, ne sorte inopinément du porte-canon 1, lorsque le cliquet est escamoté.

Une échelle 23 de niveaux de puissance est rapportée sur le canon 3 ; elle apparait lors de l'ouverture maximale de l'appareil.

La butée 15 de réglage de puissance est une pièce de forme générale rectangulaire montée libre en translation axiale dans un prolongement de la rainure 14 du cliquet. Symétrique ici, cette pièce présente deux oreilles latérales 24 (il aurait donc pu n'y en avoir qu'une seule) s'étendant entre sa face avant 27 et un plan arrière 28 et disposées pour prendre appui, par leurs faces supérieures sur la figure 5, sur un plat 25 du canon. Sensiblement dans sa partie centrale, la pièce 15 comporte un épaulement 26. La face avant 27 de la butée 15 est destinée à venir en appui contre le cliquet 13 en position de retenue et le canon tiré vers l'avant ; l'épaulement 26 peut venir en appui contre la face arrière 29 de la portion élargie 9 du piston 8 ; les surfaces arrière 28 des oreilles 24 sont destinées à venir en appui contre la surface avant annulaire 30 de la bague 7. Le plat 25 du canon s'étend entre un épaulement transversal avant 31 et un petit épaulement arrière 32, entre lesquels peuvent se déplacer librement les oreilles 24 de la butée 15 et qui délimitent donc sa course (figure 6) ; en arrière de l'épaulement 32 a encore été formé sur le canon un évidement 33 pour la partie arrière de la butée 15.

La butée 15, fixée angulairement, est maintenue radialement dans le canon 3 par le prolongement de la rainure de cliquet 14 et la surface intérieure 34 de la bague 7 (figure 6).

La distance axiale séparant les surfaces 26 et 27 de la butée 15 est très légèrement supérieure à la distance axiale séparant la face arrière 29 de la portion élargie 9 du piston et sa face avant 35 destinée à venir en appui contre le cliquet 13 en position de retenue et le canon tiré vers l'avant.

Ayant décrit la structure des divers éléments constitutifs de l'appareil, son fonctionnement, et plus particulièrement son réglage de puissance, peut maintenant être abordé.

Il faut d'abord noter que le réglage de la puissance peut s'effectuer aussi bien le canon tiré vers l'avant que l'appareil fermé, bien que, dans ce cas, il vaudrait mieux parler de variation du volume de la chambre de combustion que de réglage, puisque l'échelle des niveaux de puissance 23 n'est pas visible.

Une deuxième remarque doit être faite. Quand on règle la puissance, le canon étant tiré vers l'avant, le déplacement relatif du canon et de la bague de réglage provoque en même temps le positionnement recherché du piston dans le canon, s'il s'agit de diminuer la puissance. S'il s'agit de l'augmenter, ce n'est qu'après fermeture et nouvelle ouverture de l'appareil que le piston se positionne correctement. Quand on règle la puissance, l'appareil étant fermé, le déplacement relatif du canon et de la bague n'entraîne pas le positionnement recherché du piston dans le canon. Ce n'est qu'à l'ouverture de l'appareil, à laquelle l'opérateur doit ensuite procéder avant de le refermer à nouveau, que le piston se positionne de manière appropriée.

Une troisième remarque liminaire s'impose enfin. Si le piston n'est pas remonté, et donc que l'appareil est fermé, et que le réglage s'effectue, l'opérateur doit ouvrir l'appareil, pour positionner le piston à la fin de l'ouverture, avant de le refermer à nouveau.

Ainsi, dans tous les cas, le positionnement recherché du piston dans le canon s'effectue à la fin d'une phase d'ouverture de l'appareil, au moment où la butée de réglage, alors que l'opérateur tire le canon vers l'avant, vient en appui contre le cliquet.

Pour augmenter la puissance, c'est-à-dire diminuer le volume de la chambre de combustion, on escamote le cliquet 13 de sa rainure 14 pour pouvoir tourner -dévisser- le canon 3 et l'avancer dans la bague 7. Pour diminuer la puissance, on procède de façon similaire mais pour faire reculer -visser- le canon 3 dans la bague 7. La position relative du canon 3 et de la bague 7 étant axialement fixée, on relache le cliquet 13 qui refait saillie dans le canon 3 à travers la rainure 14. A la fin de la phase de positionnement du piston évoquée ci-dessus, la face avant 35 de la tête du piston est en appui contre la face arrière 37 du cliquet, tout comme la face avant 27 de la butée 15 contre laquelle la bague 7 est également en appui. Dans cette position des éléments de l'appareil, il y a donc un petit jeu entre la face arrière 29 de la portion élargie de la tête de piston et l'épaulement 26 de la butée 15. Et c'est ainsi que la position relative du piston et du canon, par l'intermédiaire du cliquet, d'une part, et de la butée et de la bague de réglage, d'autre part, est déterminée. Lors de la fermeture ultérieure de l'appareil, cette position n'est pas modifiée grâce au jonc 11 de la tête de piston. Pendant cette fermeture, la butée 15 reste maintenue entre la face arrière 29 de la portion élargie de la tête du piston et la face avant 27 de la bague 7.

Le réglage de la figure 1 correspond à la puissance maximale, la bague 7 étant presque en butée arrière sur le jonc 19, ou le canon 3 presque en butée avant, par son jonc 19, sur la bague 7. Le réglage de la figure 2 correspond à une puissance plus faible, et celui de la figure 6, à une puissance plus faible encore. Le réglage de puissance minimale s'effectue par vissage du canon 3 dans la bague 7 jusqu'à ce que la face avant 27 de la butée 15, repoussée par la bague 7 en position avant extrême, vienne pratiquement en appui contre l'épaulement avant 31 du canon 3 (figure 6).

La fonction de la butée 15 revient donc à permettre à la bague 7, par l'intermédiaire d'une saillie radiale, de déplacer la position du piston pendant la manoeuvre du canon par l'opérateur, ou de transformer le mouvement de rotation de la bague par rapport au canon en mouvement de translation du piston.

On a vu plus haut que, par exemple, en dévissant le canon, on augmentait la puissance. Bien sûr, si on inversait le sens du filetage et du taraudage du canon et de la bague de réglage, la rotation du canon entraînant la variation de puissance serait également inversée.

On notera que la butée 15 a été étudiée dans sa forme, pour, en cas d'ouverture brutale du canon, réduire le plus possible les risques de rupture ; elle présente donc des surfaces importantes de contact avec le cliquet 13 et la bague du réglage 7 et travaille ici en compression entre ces pièces.

Le canon 3 et la bague de réglage 7 de la figure 6, presque identiques à ceux des figures précédentes, se distinguent par le seul fait que le jonc 19 sur la canon et le fraisage 21 sur la bague 7, en tant que moyens de fin de course, ont été remplacés respectivement par une gorge 40, ménagée dans le canon, recevant une bille 41 logée dans un alésage 42 du bossage 17 de la bague et destinée à coopérer avec le bord arrière 43 de la gorge 40 pour empêcher le dévissage complet du canon au-delà de sa position de réglage de puissance maximale.

Le système de réglage de l'appareil de la figure 7 se distingue de celui de l'appareil des figures 1 à 6 par le fait que la butée est un pion 15′ chassé radialement dans la tête de piston 9′ agencée en conséquence, les autres pièces de l'appareil étant identiques à celles de l'appareil précédemment décrit. A part le fait que la tête de piston 9′ n'a plus à coopérer directement avec le cliquet 13, mais par l'intermédiaire du pion 15′, solidaire de la tête, le fonctionnement de ce dernier appareil reste identique à celui de l'appareil des figures 1 à 6. Ainsi, le positionnement du piston pour la détermination du volume de la chambre de combustion s'effectue, après positionnement de la bague, quand le pion 15′ est en contact, par ses deux faces radiales opposées 27′ et 28′, avec le cliquet 13 et la bague 7, respectivement.

## Revendications

1. Appareil de scellement de tampon à tir indirect, comprenant, dans un porte-canon (1), un canon (3), un piston (8) monté à frottement (11) dans le canon, pour être entraîné en déplacement, sous l'action des gaz de combustion d'une charge propulsive logée dans un porte-charge (5) solidaire du canon (3), et entraîner le tampon, un cliquet (13) monté sur le porte-canon (1), agencé pour faire saillie dans une rainure (14) du canon et retenir le piston (8), et des moyens pour faire varier le volume de la chambre de combustion (44), entre le piston (8) et la charge, et donc la puissance de tir, qui comprennent des moyens de réglage (7), montés de façon déplaçable relativement au canon, et des moyens (15) en saillie dans le canon (3) agencés pour que le déplacement des moyens de réglage (7) relativement au canon entraîne le déplacement du piston (8) dans le canon (3), caractérisé par le fait que le piston (8) comporte une tête à portion élargie (9) présentant une face arrière (29), les moyens de réglage (7) sont montés sur le canon (3) et lesdits moyens en saillie dans le canon comprennent une butée (15) sur laquelle est ménagé un épaulement (26) agencé pour venir en appui contre la face arrière (29) de la portion élargie (9) de la tête du piston (8), la butée (15) étant libre en translation et agencée pour, en appui du côté arrière (28) contre les moyens de réglage (7), venir en appui du côté avant (27), contre le cliquet (13) agencé pour positionner le piston (8) dans le canon (3).

2. Appareil selon la revendication 1, dans lequel la butée (15) comporte au moins une oreille (24), s'étendant entre une face avant (27), destinée à venir en appui contre le cliquet (13), et une face arrière (28), destinée à venir en appui contre les moyens de réglage (7).

3. Appareil selon la revendication 2, dans lequel la tête à portion élargie (9) du piston (8) présente une face avant (35) destinée à venir en contact avec le cliquet (13), la distance séparant la face avant (27) de l'oreille (24) de la butée (15) et son épaulement (26) étant sensiblement égale à la distance séparant les faces avant (35) et arrière (29) de la tête de piston (9).

4. Appareil de scellement de tampon à tir indirect, comprenant, dans un porte-canon (1), un canon (3), un piston (8) monté à frottement (11) dans le canon, pour être entraîné en déplacement, sous l'action des gaz de combustion d'une charge propulsive logée dans un porte-charge (5) solidaire du canon (3), et entraîner le tampon, un cliquet (13) monté sur le porte-canon (1), agencé pour faire saillie dans une rainure (14) du canon et retenir le piston (8), et des moyens pour faire varier le volume de la chambre de combustion (44), entre le piston (8) et la charge, et donc la puissance de tir, qui comprennent des moyens de réglage (7), montés de façon déplaçable relativement au canon, et des moyens (15′) en saillie dans le canon (3) agencés pour que le déplacement des moyens de réglage (7) relativement au canon entraîne le déplacement du piston (8) dans le canon (3), caractérisé par le fait que les moyens de réglage (7) sont montés sur le canon (3) et lesdits moyens en saillie dans le canon comprennent un pion (15′) solidaire du piston (8), agencé pour, en appui du côté arrière (28′) contre les moyens de réglage (7), venir en appui du côté avant (27′), contre le cliquet (13) agencé pour positionner le piston (8) dans le canon (3).

5. Appareil selon l'une des revendications 1 à 4, dans lequel les moyens de réglage (7) sont montés pour être entraînés en rotation sur le canon (3).

6. Appareil selon l'une des revendications 1 à 4, dans lequel la butée (15;15′) est montée dans un prolongement de la rainure (14) du cliquet (13).

7. Appareil selon l'une des revendications 1 à 6, dans lequel le porte-canon (1) comporte un verrou (22) d'arrêt avant des moyens de réglage (7).

8. Appareil selon l'une des revendications 1 à 7, dans lequel des moyens (19,21; 40,41) sont prévus pour limiter le déplacement arrière sur le canon (3) des moyens de réglage (7).

9. Appareil selon l'une des revendications 1 à 8, dans lequel les moyens de réglage comprennent une bague taraudée (7) vissée sur la partie arrière filetée (5) du canon (3) et immobilisée en rotation dans le porte-canon (1).

## Patentansprüche

1. IndirektschuB wirkendes Bolzensetzgerät mit einem Lauf (3) in einem Laufhalter (1), mit einem Kolben (8), der unter Reibung (11) gehalten, in dem Lauf beweglich angeordnet ist, so daß er unter der Einwirkung der Verbrennungsgase einer Treibladung, die sich in einem mit dem Lauf (3) einstückigen Ladungshalter (5) befindet, in einer Verschiebebewegung angetrieben wird und den Bolzen antreibt, mit einem an dem Laufhalter (1) angebrachten Sperr-Riegel (13), dazu vorgesehen, in eine Schlitznut (14) des Laufs hineinzuragen und den Kolben (8) zurückzuhalten, und mit Mitteln zur Veränderung des Volumens des Explosionsraums (44) zwischen dem Kolben (8) und der Ladung und folglich zur Veränderung der Schußleistung, die relativ zum Lauf verschiebbare Mittel zur Steuerung (7) umfassen sowie in den Lauf (3) hineinragende Mittel (15), die derart angeordnet sind, daß die Verschiebung der Mittel zur Steuerung (7) relativ zum Lauf die Verschiebung des Kolbens (8) in dem Lauf (3) bewirkt, dadurch gekennzeichnet, daß der Kolben (8) einen Kopf mit einer verbreiterten Partie (9) umfaßt, die eine Rückseite (29) aufweist, die Mittel zur Steuerung (7) an dem Lauf (3) angebracht sind und die besagten in den Lauf ragenden Mittel ein Anschlagelement (15) umfassen, auf dem ein Vorsprung (26) vorgesehen ist, der an der Rückseite (29) der verbreiterten Partie (9) des Kopfs des Kolbens (8) zur Anlage zu kommt, wobei das Anschlagelement (15) frei verschiebbar ist, und so beschaffen ist, daß, während es mit der Rückseite (28) an den Mitteln zur Steuerung (7) anliegt, es mit der Vorderseite (27) am Sperr-Riegel (13) zu liegen kommt, der dazu vorgesehen ist, den Kolben (8) in dem Lauf (3) in die richtige Position zu bringen.

2. Gerät nach Anspruch 1, bei dem das Anschlagelement (15) mindestens ein Ohr (24) aufweist, das sich zwischen einer Vorderseite (27), die dazu bestimmt ist, am Sperr-Riegel zur Anlage zu kommen, und einer Rückseite (28), die dazu bestimmt ist, an den Mitteln zur Steuerung (7) zur Anlage zu kommen, erstreckt.

3. Gerät nach Anspruch 2, bei dem die verbreiterte Kopfpartie (9) des Kolbens (8) eine Vorderseite (35) aufweist, dazu vorgesehen, mit dem Sperr-Riegel (13) in Kontakt zu kommen, wobei der Abstand zwischen der Vorderseite (27) des Ohres (24) des Anschlagelements (15) und dessen Vorsprung (26) im wesentlichen dem Abstand zwischen der Vorderseite (35) und der Rückseite (29) des Kolbenkopfes (9) entspricht.

4. Indirekt wirkendes Bolzensetzgerät mit einem Lauf (3) in einem Laufhalter (1), mit einem Kolben (8), der unter Reibung (11) gehalten, in dem Lauf beweglich angeordnet ist, so daß er unter der Einwirkung der Verbrennungsgase einer Treibladung, die sich in einem mit dem Lauf (3) einstückigen Ladungshalter (5) befindet, in einer Verschiebebewegung angetrieben wird und den Bolzen antreibt, mit einem an dem Laufhalter (1) angebrachten Sperr-Riegel (13), dazu vorgesehen, in eine Schlitznut (14) des Laufs hineinzuragen und den Kolben (8) zurückzuhalten, und mit Mitteln zur Veränderung des Volumens des Explosionsraums (44) zwischen dem Kolben (8) und der Ladung und folglich zur Veränderung der Schußleistung, die relativ zum Lauf verschiebbare Mittel zur Steuerung (7) umfassen sowie in den Lauf (3) hineinragende Mittel (15′), die derart angeordnet sind, daß die Verschiebung der Mittel zur Steuerung (7) relativ zum Lauf die Verschiebung des Kolbens (8) in dem Lauf (3) bewirkt, dadurch gekennzeichnet, daß die Mittel zur Steuerung (7) an dem Lauf (3) angebracht sind und die besagten in den Lauf ragenden Mittel einen mit dem Kolben (8) einstückigen Zapfen (15′) umfassen, der so beschaffen ist, daß, während er mit der Rückseite (28′) an den Mitteln zur Steuerung (7) anliegt, er mit der Vorderseite (27′) am Sperr-Riegel (13) zu liegen kommt, der dazu vorgesehen ist, den Kolben (8) in dem Lauf (3) in die richtige Position zu bringen.

5. Gerät nach einem der Ansprüche 1 bis 4, bei dem die Mittel zur Regelung (7) so angebracht sind, daß sie in einer Drehung um den Lauf (3) angetrieben werden.

6. Gerät nach einem der Ansprüche 1 bis 4, bei dem das Anschlagelement (15, 15′) in einer Verlängerung der Schlitznut (14) des Sperr-Riegels (13) angeordnet ist.

7. Gerät nach einem der Ansprüche 1 bis 6, bei dem der Laufhalter (1) einen vor den Mitteln zur Regelung (7) befindlichen Arretierbolzen (22) umfaßt.

8. Gerät nach einem der Ansprüche 1 bis 7, bei dem Mittel (19, 21; 40, 41) vorgesehen sind, um die rückseitige Verschiebung der Mittel zur Steuerung (7) auf dem Lauf (3) zu begrenzen.

9. Gerät nach einem der Ansprüche 1 bis 8, bei dem die Mittel zur Steuerung einen Ring mit Innengewinde (7) umfassen, der auf den mit einem Außengewinde versehenen rückwärtigen Teil (5) des Laufs (3) geschraubt ist und der in dem Laufhalter (1) bei einer Drehbewegung festgehalten wird.

## Claims

1. An indirect firing fastener driving apparatus including, in a barrel holder (1), a barrel (3), a piston (8) mounted in frictional contact (11) within the barrel, so as to be driven, under the action of the combustion gases of a propulsive charge housed in a charge holder (5), fast with the barrel (3) and drive the fastener, a pawl (13) mounted on the barrel holder (1), adapted to project into a groove (14) of the barrel and retain the piston (8), and means for varying the volume of the combustion chamber (44), between the piston (8) and the charge, and so the firing power, which include adjustment means (7), mounted so as to be movable with respect to the barrel, and means (15) projecting into the barrel (3) adapted so that movement of the adjustment means (7) with respect to the barrel causes movement of the piston (8) in the barrel (3) characterized in that the piston (8) has a head with enlarged portion (9) with a rear face (29), the adjustment means (7) are mounted on the barrel (3) and said means projecting in the barrel include a stop (15) on which a shoulder (26) is provided for coming into abutment against the rear face (29) of the enlarged portion (9) of the head of the piston (8), the stop (15) being freely movable in translation and adapted so that, bearing by the rear side (28) against the adjustment means (7), it comes into abutment, by its front side (27), against the pawl (13) adapted for positioning the piston (8) in the barrel (3).

2. Apparatus according to claim 1, wherein the stop (15) has at least one lug (24), extending between a front face (27), intended to come into abutment against the pawl (13), and a rear face (28) intended to come into abutment against the adjustment means (7).

3. Apparatus according to claim 2, wherein the enlarged portion (9) of the piston (8) has a front face (35), for engagement with the pawl (13), the distance separating the front face (27) of the lug (24) of the stop (15) and its shoulder (26) being substantially equal to the distance separating the front and rear faces (35,29) of the piston head (9).

4. An indirect firing fastener driving apparatus including, in a barrel holder (1), a barrel (3), a piston (8) mounted in frictional contact (11) within the barrel, so as to be driven, under the action of the combustion gases of a propulsive charge housed in a charge holder (5), fast with the barrel (3) and drive the fastener, a pawl (13) mounted on the barrel holder (1), adapted to project into a groove (14) of the barrel and retain the piston (8), and means for varying the volume of the combustion chamber (44), between the piston (8) and the charge, and so the firing power, which include adjustment means (7), mounted so as to be movable with respect to the barrel, and means (15′) projecting into the barrel (3) adapted so that movement of the adjustment means (7) with respect to the barrel causes movement of the piston (8) in the barrel (3) characterized in that the adjustment means (7) are mounted on the barrel (3) and said means projecting in the barrel include a pin (15′) fast with the piston (8) adapted so that, bearing by the rear side (28′) against the adjustment means (7), it comes into abutment, by its front side (27′), against the pawl (13) adapted for positioning the piston (8) in the barrel (3).

5. Apparatus according to one of claims 1 to 4, wherein the adjustment means (7) are mounted so as to be rotated on the barrel (3).

6. Apparatus according to one of claims 1 to 4, wherein the stop (15;15′) is mounted in an extension of the groove (14) of the pawl (13).

7. Apparatus according to one of claims 1 to 6, wherein the barrel holder (1) includes a forward check bolt (22) for the adjustment means (7).

8. Apparatus according to one of claims 1 to 7, wherein means (19,21;40,41) are provided for limiting the rearward movement on the barrel (3) of the adjustment means (7).

9. Apparatus according to one of claims 1 to 8, wherein the adjustment means include a threaded ring (7) screwed on the threaded rear part (5) of the barrel (3) and held against rotation in the barrel holder (1).
